# EUROPÄISCHE PATENTSCHRIFT

(11) **EP 2 497 605 B1**
(45) Veröffentlichungstag und Bekanntmachung des Hinweises auf die Patenterteilung: **19.02.2020**
(21) Anmeldenummer: 11009775.5
(22) Anmeldetag: 12.12.2011
(51) Int. Cl.: B25B 23/00, B25B 23/04, E04D 3/361, E04D 15/04, E04D 3/36

(54) **Anschlagpositionierer für ein Eintreibgerät für stiftförmige Verbindungselemente**
Positioner for a driving device for pin-shaped connection elements
Butée pour appareil de récupération pour éléments de connexion en forme de crayon

(30) Priorität: 02.04.2011 DE 202011004793 U; 02.04.2011 DE 202011004791 U; 10.03.2011 DE 202011003764 U; 10.03.2011 DE 202011003765 U
(43) Veröffentlichungstag der Anmeldung: 12.09.2012
(73) Patentinhaber: Rheinzink GmbH & Co. KG, 45711 Datteln (DE)
(72) Erfinder: Fellenberg, Thomas, 45699 Herten (DE); Paton, Steven, 48155 Münster (DE)
(74) Vertreter: Bischof, Oliver

(56) Entgegenhaltungen:
- DE-A1- 4 208 715
- DE-C1- 3 609 883
- DE-U1- 8 536 559
- KR-U- 20100 011 655
- US-A1- 2006 191 385

## Beschreibung

Die Erfindung betrifft eine Kombination aus einem Halteelement und einem Anschlagpositionierer für ein Eintreibgerät gemäß dem Oberbegriff des Anspruchs 1.

Eine Kombination der eingangs genannten Art ist beispielsweise aus der US 2006/0191385 A1 bekannt.

Ein Anschlagpositionierer für ein Eintreibgerät, hier für einen Schrauber, ist aus DE 42 08 715 A1 bekannt. Der bekannte Anschlag-positionierer für die Anlage an ein zu befestigendes Werkstück ist an einem Fuß eines innerhalb eines Schraubergehäuses angeordneten Schiebekörpers befestigt. Der Anschlagpositionierer, hier als Anschlagteil bezeichnet, ist von zwei nebeneinander liegenden, einen Zwischenraum bildenden Winkelteilen gebildet. Der Zwischenraum ermöglicht das Einsetzten der einzuschraubenden Schraube. Nachteilig bei dem bekannten Anschlagpositionierer ist, dass beide Winkelteile unabhängig voneinander am Fuß des Schiebekörpers befestigt und dort justiert werden müssen. Dies kann zu Ungenauigkeiten bei der Höheneinstellung und zur fehlerhaften Funktion des Eintreibgerätes führen. Weiterhin steht der aus DE 42 08 7158 A1 bekannte Anschlagpositionierer in keinem besonderen Verhältnis zu einem zu befestigenden Element, das heißt: Der Anschlagpositionierer bietet keine Möglichkeit, ein Befestigungselement, beispielsweise eine Schraube, an einer vordefinierten Position einzutreiben.

Aufgabe der Erfindung ist, einen Anschlagpositionierer zu konzipieren, dessen Aufbau weniger kompliziert ist und mit dem sich eine genauere Positionierung gegenüber den Halteelementen erzielen lässt.

Diese Aufgabe wird mit den Merkmalen des Anspruchs 1 gelöst.

Gemäß der Erfindung ist es von Vorteil, wenn eine Kombination aus Anschlagpositionierer und Halteelement vorgesehen ist, bei der der Anschlagpositionierer mindestens ein Markierungselement umfasst, das mit mindestens einem Positionierelement des Halteelements korrespondiert.

Soweit der Haft wenigstens eine Bohrung aufweist, ist es erfindungsgemäß auch von Vorteil, wenn das Markierungselement des Anschlagpositionierers in Form wenigstens eines Stiftes ausgeführt ist, welcher aus der ersten Anschlagfläche des Anschlagpositionierer hervorragt und zu einer Bohrung des Halteelements kompatibel ist. Die Feinjustierung der Stellung des Gerätes erfolgt dann, indem der aus dem Anschlagpositionierer hervorragende Stift bei Überstreichen der Bohrung in diese eingreift und die Eintreibposition (P2) fixiert.

Dabei ist zwischen einem gelochten und nicht gelochten Halteelement zu unterscheiden. Selbstverständlich ist der Anschlagpositionierer zum Eintreiben der Verbindungselemente in Bohrungen der Halteelemente besonders prädestiniert, jedoch ist es nicht ausgeschlossen, die Verbindungselemente durch nicht gelochte Halteelemente, die beispielsweise eine relativ dünne Materialstärke aufweisen, hindurch zu treiben.

Als Förderer kann ein innerhalb eines Gehäuses des Eintreibgerätes angeordneter Schiebekörper bezeichnet werden, an dessen freiem Ende der Anschlagpositionierer befindlich ist. Der Förderer kann wiederum wenigstens ein Trägerband für Verbindungselemente, wie Schrauben, aufnehmen.

Als Halteelemente sollen insbesondere sogenannte Fest- oder Schiebehafte aus Metall zum Halten von Blechscharen auf insbesondere Stehfalz-Blechdächern auf einer Dachunterkonstruktion verstanden werden. Nicht ausgeschlossen sind sonstige, wenigstens eine Anschlagfläche aufweisende Halteelemente, die beispielsweise im Baugewerbe oder Maschinenbau zum Einsatz kommen. Dementsprechend ist der Anschlagpositionierer besonders zum Eintreiben der Verbindungselemente in Bohrungen der Fest- oder Schiebehafte bestimmt.

Der besagte Festhaft kann aus einem auf die Unterkonstruktion aufzulegenden und zu befestigenden Befestigungsschenkel und einem etwa senkrecht von diesem entlang einer in Falzrichtung verlaufenden Biegelinie aufragenden Halteschenkel bestehen. Dabei wird unter "Falzrichtung" die Verlaufsrichtung des vom Festhaft gehaltenen Stehfalzes verstanden. Der Festhaft für vorprofilierte Schare wird zusammen mit diesen in Stehfalzen eingebaut.

Der Schiebehaft ist zum Halten von Blechscharen von insbesondere Doppelstehfalz-Blechdächern auf einer Dachunterkonstruktion bestimmt. Der Schiebehaft kann aus einem auf die Unterkonstruktion aufzulegenden und zu befestigenden, mit wenigstens drei Befestigungslöchern versehenen Befestigungsschenkel und einem etwa senkrecht von diesem entlang einer in Falzrichtung verlaufenden Biegelinie aufragenden Halteschenkel bestehen. Der Halteschenkel kann mit einem Längsschlitz versehen sein, in den ein mit einem Einhangschenkel versehener Halter verschiebbar eingesetzt ist.

Der Befestigungsschenkel kann eine randseitige, umlaufende Rippe oder Sicke aufweisen, die die Flächensteifigkeit des Halteelementes erhöht. Dabei sollte die Rippe oder Sicke vorzugsweise den gesamten außerhalb des Seitenrandes bzw. der Biegelinie liegenden Bereich der Kante des Befestigungsschenkels einfassen.

Von Vorteil ist, dass der Anschlagpositionierer eine eindeutig wiederholbare Stellung, d. h. Aufsetzposition des Anschlagpositionierers auf gleichen Halteelementen gewährleisten kann.

Die eindeutig wiederholbare Stellung kann durch in Löcher greifende Stifte, durch Anschlagwülste, optische zu erfassende (und übereinander zu bringende) Konturen, Markierungen, Vertiefungen und Erhebungen der Halteelemente und entsprechend des Anschlagpositionierers erreicht werden.

Günstig ist es, wenn eine Korrespondenz zwischen Anschlagpositionierer und Halteelement haptisch erzeugbar ist. Die "haptische", d. h. durch den Handwerker erzeugbare, gegenseitige "fühlbare" Anpassung von Halteelementen und Anschlagpositionierer, ist besonders beim Einsatz von Eintreibgeräten von Vorteil, da eine schnelle, unkomplizierte manuelle Zentrierung ermöglicht ist und der Bediener zudem unabhängig von den Sichtverhältnissen im Bereich der zu erzeugenden Verbindung wird. So ist zwar das Ziel für den Bediener vor Aufsetzen des Anschlagpositionierers sichtbar, jedoch wird nach dem Aufsetzen ein Teil des Sichtfeldes durch das Gerät selbst abgedeckt, so dass ein Vorteil ist, wenn der Bediener die Zielposition durch Erfühlen finden kann.

Dieses Erfühlen wird begünstigt, wenn das Halteelement mit wenigstens einer Bohrung versehen ist, die eine zur Arbeitsstellung festgelegte Position hat, in welche Bohrung bei Eintreibposition des Eintreibgerätes das Verbindungselement einzutreiben ist. Die Bohrung kann insofern die Funktion des Positionierungselementes übernehmen und sicherstellen, dass immer dann, wenn sich ein am Anschlagpositionierer angeordnetes Markierungselement, zum Beispiel ein Stift, in dieser Bohrung befindet, das Verbindungselement zunächst genau oberhalb der Verbindungsstelle befindet und in dieser definierten Arbeitsstellung eingetrieben werden kann.

Vorteilhaft ist weiterhin, wenn der Anschlagpositionierer eine erste Anschlagfläche umfasst, welche rechtwinklig zur Längsachse eines in Eintreibposition befindlichen Verbindungselementes ausgerichtet ist. Dies hat zur Folge, dass immer dann, wenn die besagte Anschlagfläche vollbündig aufliegt, das Verbindungselement senkrecht durch den Haft in das darunter liegende Montageelement eingetrieben wird. Ein "schiefes" Einschrauben oder Nageln wird so ausgeschlossen. Außerdem ermöglicht die vollbündige Auflage eine bessere Kontrolle des Bedieners über das Gerät während des Eintreibvorganges.

Vereinfacht wird die Positionierung auch, wenn der Anschlagpositionierer eine zweite Anschlagfläche aufweist, welche rechtwinklig zur ersten Anschlagfläche ausgerichtet ist. Da auch der anzubringende Haft über eine entsprechende Anschlagfläche verfügt, kann der rechtwinklige Anschlagpositionierer zunächst an den rechtwinkligen Haft herangeführt werden. Hiermit wird die Position des Anschlagpositionierers zunächst in zwei Achsen festgelegt. Die Eintreibposition wird gefunden, indem der Bediener den Anschlagpositionier am Haft wie an einer Schiene entlang führt und zwar solange, bis ein dafür vorgesehenes Markierungselement, beispielsweise ein Stift, in ein dafür vorgesehenes Positionierungselement, beispielsweise eine Bohrung, eingreift.

Von Vorteil ist es, wenn der Abstand zwischen der Längsachse des in Eintreibposition befindlichen Verbindungselementes zur zweiten Anschlagfläche des Anschlagpositionierers mit dem Abstand zwischen einem Mittelpunkt einer Bohrung im Haft und der zweiten Anschlagfläche des Halteelements übereinstimmt. Dadurch ist gewährleistet, dass sich in der Arbeitsstellung und mithin in der Eintreibposition die Spitze des Verbindungselementes über dem Mittelpunkt der Verbindungsstelle, bei der es sich in der Regel um eine Bohrung handelt, befindet.

Weiterhin ist es günstig, wenn das Markierungselement des Anschlagpositionierers in Form einer Anschlag-Kontur ausgeführt ist, welche zu einer Anschlagwulst des Halteelements kompatibel ist. Das Markierungselement des Anschlagpositionierers kann demnach eine Außenkontur des Anschlagpositionierers sein, die an die randseitige Rippe des Halteelementes angepasst ist. Hierdurch wird es möglich, die Eintreibposition nicht, oder nicht nur, durch das Erfühlen einer Bohrung zu finden, sondern auch durch das Erfühlen eines am Haft angeordneten Wulstes, an den sich die Kontur des Anschlagpositionierers anlehnt. Das ist beispielsweise dann von Vorteil, wenn die Hafte gar keine Bohrungen aufweisen und die Verbindungselemente durch das, relativ dünne, Material des Haftes hindurch getrieben werden. Auch bei diesem Anwendungsfall wird somit gewährleistet, dass die Eintreibposition erfühlt und das Verbindungselement an einer vordefinierten Stelle eingetrieben wird.

Weiterhin können als Markierungselemente des Anschlagpositionierers Bolzen oder Stifte eingesetzt werden, die voneinander in einem definierten Abstand zu einem vorbestimmten Befestigungspunkt stehen.

Soweit es sich bei dem Anschlagpositionierer um einen Stift oder Bolzen handelt, ist es von Vorteil, wenn dieser Stift oder Bolzen sich zu einer Spitze verjüngt. Beim Überstreichen des Haftes mit der Unterseite des Anschlagpositionierers gleitet dann zunächst die Spitze des Stiftes über den Rand der Bohrung und in diese hinein. Die Feinjustierung erfolgt, indem mit der Zentrierspitze, welche vorzugsweise eine kegelige Form aufweist, der Bohrungsrand soweit abgetastet wird, bis die komplette Spitze in die Bohrung eintauchen kann.

Besonders günstig ist es, wenn die Bolzen oder Stifte höhenverstellbar und/oder federnd am Anschlagpositionierer gelagert sind. Der Handwerker kann dadurch den am Eintreibgerät befestigten Anschlagpositionierer zunächst mit dessen Unterseite planeben auf ein Halteelement (z.B. Fest- oder Schiebehaft) aufsetzen, wobei die Bolzen federbelastet in den Anschlagpositionierer zurückweichen. Erst wenn der Anschlagpositionierer in eine Position gebracht wird, in der sich der Stift oder Bolzen oberhalb einer Bohrung befindet, bewirkt die Feder ein Einrasten des Bolzens in der Bohrung und damit eine Fixierung der Wunsch-Befestigungsposition für die das einzutreibende Verbindungselement. Die "haptische", d. h. durch den Handwerker erzeugbare, gegenseitige "fühlbare" Anpassung von Halteelementen und Anschlagpositionierer, ist besonders beim Einsatz von Eintreibgeräten von Vorteil, da eine schnelle, unkomplizierte manuelle Zentrierung ermöglicht ist.

In einer besonderen Ausführungsform des Anschlagpositionierers ist sowohl eine Anschlagkontur als auch wenigstens ein Stift als Markierungselemente vorgesehen. Der Bediener ist damit in der Lage, in Abhängigkeit von der Ausführungsform des anzubringenden Haftes eine definierte Eintreibposition durch Erfühlen einer Bohrung oder einer Wulst zu finden.

Weiterhin ist es günstig, wenn der Anschlagpositionierer wenigstens eine Sichtkante aufweist, welche sich bei Kompatibilität von Anschlagpositionierer und Halteelement mit wenigstens einer Konturlinie des Halteelements optisch deckt. Der Bediener kann sich so durch optische Kontrolle vergewissern, dass die erfühlte Eintreibposition die Richtige Position ist. Dies ist insbesondere dann von Vorteil, wenn für den Nutzer der haptische Widerstand, zum Beispiel auf Grund eines niedrigen Anschlagwulstes, gering ist. Insofern stellt die optische Kontrolle eine zusätzliche Sicherheit dar.

Die erfindungsgemäße Aufgabe wird auch gelöst durch ein Eintreibgerät, das mit einem Förderer für stiftförmige Verbindungselemente, wie z.B. Schrauben, Nägel oder Nieten, ausgestattet ist, die in eine Eintreibposition des Eintreibgerätes sukzessive überführbar sind und bei dem das Eintreibgerät einen Anschlagpositionierer in wenigstens einer der genannten Ausführungsformen umfasst.

Weiterhin betrifft die Erfindung auch ein Kit bzw. eine Kombination aus einem Anschlagpositionierer und wenigstens einem Halteelement. Dieses Kit kann beispielsweise als Zubehörteil für handelsübliche Eintreibgeräte ausgelegt sein.

Weiterhin betrifft die Erfindung ein Kit bzw. eine Kombination aus einem den Anschlagpositionierer tragenden Eintreibgerät und wenigstens einem oben beschriebenen Halteelement.

Die Erfindung wird durch Ausführungsbeispiele anhand der Zeichnung näher erläutert. Es zeigen:
- Fig. 1: ein Haltelement mit zwei Bohrungen, in einer perspektivischen Ansicht (Festhaft);
- Fig. 2: einen Schnitt AA durch das Haltelement gemäß Fig. 1;
- Fig. 3: ein Halteelement mit drei Bohrungen und einem verschiebbaren Halter, in einer perspektivischen Ansicht (Schiebehaft);
- Fig. 4: das Halteelement gemäß Fig. 3 in einer Seitenansicht;
- Fig. 5: einen ersten Anschlagpositionierer, eingesetzt am Halteelement gemäß Fig. 1, in einer perspektivischen, schematischen Ansicht;
- Fig. 6: einen zweiten Anschlagpositionierer, eingesetzt am Halteelement gemäß Fig. 1, in einer perspektivischen, schematischen Ansicht;
- Fig. 7: den zweiten Anschlagpositionierer, in einer perspektivischen Ansicht auf seine Rückseite;
- Figuren 8 und 9: Einsatz des zweiten Anschlagpositionierers am Halteelement gemäß Fig. 3, ebenso in einer perspektivischen, schematischen Ansicht;
- Fig. 10: Einen Anschlagpositionierer mit Arretierungsmöglichkeit für die Stifte.

In den Figuren 1 und 2 ist ein Halteelement 1 in Form eines Festhaftes zum Halten von Blechscharen gezeigt. Der Festhaft sichert die Blechscharen nach dem Einbau insbesondere gegen das Abheben bei Windzug durch eine Verbindung mit der zu Dach und Fassade gehörenden Unterkonstruktion, die hier nicht dargestellt ist.
Die Halteelemente 1, im Weiteren Festhafte genannt, werden üblicherweise aus Titanzinkblech gemäß EN 988 und/oder aus den Edelstahllegierungen 1.4016 und 1.4301 hergestellt werden. Der Festhaft weist einen auf der Unterkonstruktion des Daches zu befestigenden Befestigungsschenkel 18 und einen senkrecht zum Befestigungsschenkel angeordneten Halteschenkel 19 auf, wobei zwischen Befestigungsschenkel und Halteschenkel eine Biegelinie 20 verläuft. Der Festhaft ist einstückig aus einem Blechzuschnitt hergestellt. Im verlegten Zustand des Festhaftes 1 verläuft die Biegelinie 20 in Falzrichtung von Dach oder Fassade.

Um den Befestigungsschenkel 18 auf der Unterkonstruktion mit Verbindungselementen 4, hier: Schrauben, festzulegen, ist dieser mit zwei Befestigungslöchern (Bohrungen 6) versehen, die denselben Durchmesser von beispielsweise 4 mm oder 5 mm haben und mit ihren Zentren auf einer Linie 22 liegen, die in einem Abstand von ca. 15 mm parallel zur Biegelinie 20 verläuft. Damit können insbesondere Löcheranordnungen gleichzeitig oder schrittweise mit immer gleichen Schrauben in vereinfacht zu steuernder Reihenfolge eingesetzt werden. Überdies weisen die Bohrungen 6 eine trichterartige, gesenkte Vertiefung 21 auf, die den Schraubenkopf (nicht dargestellt) aufnimmt.

Zur Versteifung des Befestigungsschenkels 18 weist dieser eine randseitige Anschlagwulst bzw. Rippe 12 oder Sicke auf, die an der Biegelinie 20 beginnt und endet. Im Ausführungsbeispiel weist die Rippe 12 (vgl. Fig. 2) im Querschnitt die Form einer Sichel auf. Der in Fig. 2 deutlich dargestellte, J-förmige Halteschenkel 19 ist mit einem abgebogenen, breiten Überfangschenkel 23 versehen, der über den Stehfalz oder in den Stehfalz benachbarter Blechschare gelegt und eingebunden werden kann.

Ein in Figuren 3 und 4 dargestelltes Halteelement 1', im Weiteren Schiebehaft genannt, zum Halten von Blechscharen weist einen Befestigungsschenkel 24, einen Halteschenkel 25 und einen entlang eines Längschlitzes 27 unverlierbar verschiebbaren Halter 26 auf.

Der Halteschenkel 25 steht in einem Winkel von 90° entlang der der Biegelinie 20 vom Befestigungsschenkel 24 ab. Im verlegten Zustand des Schiebehaftes 1' verläuft die Biegelinie 20 ebenso in Falzrichtung von Dach oder Fassade.

Um den Befestigungsschenkel 24 auf einer Unterkonstruktion festzulegen, ist dieser mit drei in gleichen Abständen voneinander liegenden Bohrungen 6 versehen, die denselben Durchmesser von beispielsweise 4 mm bis 5 mm haben und mit ihren Zentren (Mittelpunkt M1) auf der Linie 22 in Flucht liegen.

Das in den Figuren 3 und 4 dargestellte Halteelement 1' hat im Querschnitt etwa die Form eines Z, wobei ein Einhangschenkel 28 des Halters einerseits mit einem Klemmschenkel 29 und andererseits mit dem abgebogenen (wie beim Festhaft) Überfangschenkel 23 versehen ist, der über den Stehfalz oder in den Stehfalz zweier benachbarter Blechschare gelegt und eingebunden werden kann.

Zwecks Versteifung ist der Befestigungsschenkel 24 ebenso mit einer randseitigen Rippe 12 oder Sicke versehen, die an der Biegelinie 20 beginnt und endet. Die randseitige Rippe 12 hat jedoch zusätzlich eine weitere wichtige Funktion, nämlich die eines Positionierungselementes.

Dadurch, dass die beschriebenen Fest- und Schiebehafte höhere Lastabtragungen ermöglichen, besteht für den Handwerker die Möglichkeit, weniger Festhafte pro Dachflächeneinheiten einzusetzen. Auch werden höhere Windlasten aufgenommen. Durch Verwendung von geeigneten Schrauben lassen sich die Hafte weitgehend verwindungsfrei und unter hoher Festigkeit fachgerecht, vorzugsweise mit Hilfe von Eintreibgeräten, die einen Anschlagpositionierer gemäß Erfindung aufweisen, montieren.

In Fig. 5 ist ein erster Anschlagpositionierer 2 dargestellt, aufweisend ein Fußelement 31, das über einen Verbindungssteg 30 mit einem Förderer 5 verbunden ist. Der Förderer 5 ist verschiebbar innerhalb eines Gehäuses 3 des Eintreibgerätes angeordnet. In den Förderer 5 wird ein Trägerband 17 mit Verbindungselementen 4, hier: mit Schrauben, eingeführt.

Das Fußelement 31 ist in Draufsicht auf seiner Flachseite etwa halbkreisförmig und weist eine nach außen zeigende Anschlagkontur 11 sowie eine zur Anschlagkontur offene, halbkreisförmige Aussparung 32 auf.

### Funktion des Anschlagpositionierers 2 (vgl. Fig. 5):

Der Anschlagpositionierer 2 nimmt nacheinander zwei Positionen ein: Einmal wird der Anschlagpositionierer 2 an der linken Seite der Rippe 12 des Festhaftes angelegt, einmal an der rechten Seite der Rippe. Im eingesetzten Zustand drückt das Fußelement 31 (z. B. auf Grund des Eigengewichtes des Eintreibgerätes) mit seiner unteren, dem Festhaft 1 zugewandten, in der Figur nicht sichtbaren Anschlagfläche gegen eine sichtbare Oberfläche des Festhaftes 1, die auch als Anschlagfläche des Festhaftes bezeichnet werden kann. Zugleich begrenzt die Rippe 12 des Festhaftes 1 die Verschiebemöglichkeit des Fußelementes 31 nach links bzw. nach rechts (vgl. Fig. 5).

Der Verbindungssteg 30 steht in Kontakt mit dem Halteschenkel 19 des Festhaftes, so dass das Fußelement 31 zwischen der Rippe 12 und dem Halteschenkel 19 sitzt. Die Aussparung 32 des Fußelementes 31 deckt sich in dieser Position mit der linken Bohrung 6. Die Position der Bohrung 6 entspricht einer vorgegebenen Stellung S, bei der das Verbindungselement 4, hier: Schraube, bei einer Eintreibposition P2 des Eintreibgerätes eingetrieben wird. Die Schraube 4 wird entlang einer Längsachse L (vgl. Fig. 5) durch die Bohrung 6 ins Material der nicht dargestellten Unterkonstruktion eingetrieben. Nach erfolgter Befestigung wird das Eintreibgerät und damit der Anschlagpositionierer 2 nach rechts verschoben, bis die Anschlagkontur 15 an den rechten Teil der Rippe 12 stößt und die Aussparung 32 des Fußelementes 31 sich mit der rechten Bohrung 6 deckt. Eine zweite Schraube wird dann entlang der Längsachse L durch die rechte Bohrung 6 ins Material der Unterkonstruktion eingetrieben. Mit P1 wird eine Zuführposition P1 der Schraube 4 seitlich des Förderers 5 bezeichnet. Durch das taktweise funktionierende Eintreibgerät wird die Schraube 4 in die Eintreibposition P2 überführt.

### Anschlagpositionierer 2' (vgl. Figuren 6 bis 9):

In Figuren 6 bis 9 ist ein zweiter, besonders vorteilhafter Anschlag-positionierer 2' gezeigt, der das gleiche Fußelement 31 aufweist, das über den Verbindungssteg 30 mit dem Förderer 5 verbunden ist. Der Förderer 5 ist längsverschiebbar innerhalb des Gehäuses 3 des Eintreibgerätes angeordnet. In den Förderer 5 wird ebenso ein Trägerband 17 mit Verbindungselementen 4, hier: mit Schrauben, eingeführt.

Eine Besonderheit des zweiten Anschlagpositionierers 2' ist sein spiegelsymmetrischer Aufbau gegenüber dem Fußelement 31. Das Fußelement 31 des Anschlagpositionierers 2' ist in einen Mittelsteg 34 eines prismatischen, zwei seitliche Markierungselemente 13.1, 13.2 aufweisenden Anschlagelementes 33 eingebaut. Der Mittelsteg 34 läuft in zwei seitlichen Hülsenelemente 35.1, 35.2 aus, in denen jeweils eine Gewindehülse 14.1, 14.2 sitzt. In den Gewindehülsen 14.1, 14.2 sind wiederum die Markierungselemente 13.1, 13.2, welche als Stifte ausgeführt sind, gelagert. Die Stifte enden jeweils mit einer Spitze 39 (vgl. Fig. 8, unten rechts). Die Spitze 39 ragt aus der ersten Anschlagfläche 7 des Anschlagpositionierers 2' hervor und ist zur Bohrung 6 des Halteelements 1' kompatibel. Die Stifte 13.1, 13.2 sind federgelagert, so dass sie zunächst beim Aufsetzen des Anschlagpositionierers zurückweichen und erst bei Überfahren einer Bohrung in diese einrasten.

Wie die Fig. 7 zeigt, ist der Mittelsteg 34 des Anschlagpositionierers 2' über den Verbindungssteg 30 (vgl. Fig. 7) mit dem Förderer 5 verbunden. Am Verbindungssteg 30 ist ein senkrecht zum Mittelsteg 34 ausgerichtetes Langloch 36 eingearbeitet, in dem ein am Förderer 5 angebrachter Anschlagbolzen 37 geführt ist. Das Langloch 36 definiert den Hub des Förderers 5.

Der Anschlagpositionierer 2' ist ferner von einer ersten, im eingesetzten Zustand dem Halteelement 1' zugewandten Anschlagfläche 7 (vgl. Fig. 8) begrenzt, die rechtwinklig zur Längsachse L der in Eintreibposition P2 befindlichen Schraube 4 ausgerichtet ist. Eine zweite Anschlagfläche 8 (vgl. Fig. 7) des Anschlagpositionierers 2' ist rechtwinklig zur ersten Anschlagfläche 7 angeordnet.

Für die Kompatibilität ist es außerdem wichtig, dass ein Abstand a zwischen der Längsachse L des in Eintreibposition P2 befindlichen Verbindungselementes 4, also Längsachse der Schraube, zur zweiten Anschlagfläche 8 des Anschlagpositionierers 2' (vgl. Fig. 7) mit einem Abstand b (vgl. Fig. 3) zwischen einem Mittelpunkt M1 (an der Bohrung 6) und der zweiten Anschlagfläche 10 des Halteelements 1' übereinstimmt. Dasselbe Merkmal gilt auch für den ersten Anschlagpositionierer 2 in Verbindung mit dem zwei Bohrungen 6 aufweisenden Halteelement 1.

Für die Kompatibilität ist es wichtig, dass ein Abstand c zwischen der sich benachbarten Bohrungen 6 des Halteelementes 1' einem Abstand d zwischen der Mittelachse des jeweiligen Markierungselement 13.1; 13.2; 13.1'; 13" und der Mittelachse der Aussparung 32 am Fußelement 31 übereinstimmt.

Die Funktion des Anschlagpositionierers 2' ist wie folgt zu beschreiben: Wie die Fig. 6 zeigt, kann der Anschlagpositionierers 2' auch bei einem zwei Bohrungen 6 aufweisenden Halteelement 1 (Festhaft) auf analoge Art und Weise, wie bei der Beschreibung zu Fig. 5 erläutert, eingesetzt werden. Dabei ragen die beiden seitlichen Hülsenelemente 35.1, 35.2 des Anschlagpositionierers 2' über die Rippe 12 hinaus.

Bei einem drei Bohrungen 6 aufweisenden Halteelement 1' (Schiebehaft) wird folgendermaßen vorgegangen:
Zuerst wird das Fußelement 31 des Anschlagpositionierers 2' an der rechten Seite der Rippe 12 (vgl. Fig. 8) angeschlagen. Die Bohrung 6 deckt sich mit der Aussparung 32. Da die Abstände c zwischen den sich benachbarten Bohrungen 6 des Schiebehaftes mit den besagten Abständen d am Anschlag-positionierer 2' übereinstimmen, deckt sich auch das linke Markierungselement (Fig. 8) und dessen Stift 13.1 mit der mittleren Bohrung 6. Die Spitze 39 des Stiftes 13.1 greift in die mittlere Bohrung 6 ein. Zugleich begrenzt die Rippe 12 des Schiebehaftes 1' die Verschiebemöglichkeit des Fußelementes 31 nach rechts. Die Position der rechten Bohrung 6 entspricht einer vorgegebenen Stellung S, bei der die Schraube 4 bei einer Eintreibposition P2 des Eintreibgerätes eingetrieben wird. Die Schraube 4 wird entlang der Längsachse L durch die Bohrung ins Material der nicht dargestellten Unterkonstruktion eingetrieben.

Nach erfolgter Schraubenbefestigung wird das Eintreibgerät und damit der Anschlagpositionierer 2' nach links verschoben, bis die Stifte 13.1, 13.2 in die Bohrungen 6 einrasten und die Aussparung 32 des Fußelementes 31 sich mit der mittleren Bohrung 6 (vgl. Fig. 9) deckt. Eine zweite Schraube wird dann entlang der Längsachse L über die mittlere Bohrung 6 ins Material der Unterkonstruktion eingetrieben.

Sind zwei Schrauben eingetrieben, wird das Fußelement 31 des Anschlagpositionierers 2' an der linken Seite der Rippe 12 (nicht dargestellt) angeschlagen. Die Schraube wird auf dieselbe Art und Weise eingetrieben.

Weiterhin zeigen die Figuren 5, 6, 8 und 9, dass der Anschlagpositionierer 2; 2', hier: sein Fußelement 31, eine obere Sichtkante 16 aufweist, welche sich bei Kompatibilität von Anschlagpositionierer und Halteelement 1; 1' mit einer Konturlinie 15 des Halteelements 1; 1' optisch deckt. So kann der Handwerker zusätzlich zur besagten haptischen Anpassung von Halteelementen und Anschlagpositionierer mit bloßem Auge feststellen, ob die erforderliche einwandfreie Positionierung der Schraube gewähreistet ist.

Figur 10 zeigt die einen Anschlagpositionier, bei dem das Markierungselement, der Stift 13.1' bzw. 13.2' in seinem oberen Bereich eine Bohrung aufweist, in die ein Arretierungselement 40, beispielsweise ein Splint oder ein Hohlspannstift, eingeführt ist. Zusätzlich kann eine federnde Lagerung in der Weise vorgesehen sein, wie sie bereits bzgl. der Stifte 13.1; 13.2 weiter oben beschrieben worden ist.

Mit Hilfe des Arretierungselementes kann die vertikale Lage des Stiftes 13.1'; 13.2' fixiert werden. Hierbei werden durch Nuten 37; 38 zwei bevorzugte Positionen für das Arretierungselement definiert. Bei der Nut 37 handelt es sich um eine geringfügige und bei der Nut 38 um eine deutlich tiefere Vertiefung auf der Oberseite des Hülsenelementes 35.1; 35.2. Der Wechsel von der einen in die andere Position erfolgt, indem der Stift 13.1'; 13.2' und mit ihm das Arretierungselement angehoben und um 90°, bezogen auf die Vertikalachse der Stiftes, gedreht wird. Die Länge des Stiftes ist so dimensioniert, dass die Spitze 39 sich vollständig innerhalb des Hülsenelementes befindet, wenn das Arretierungselement 40 sich in der geringfügig vertieften Nut 37 befindet. Befindet es sich in der Nut 38, so ragt die Spitze deutlich nach unten aus dem Hülsenelement 35.1; 35.2 hervor.

**Bezugszeichenliste:**

| | |
|---|---|
| 1, 1' | Halteelement |
| 2, 2' | Anschlagpositionierer |
| 3 | Eintreibgerät (Gehäuse) |
| 4 | Verbindungselement |
| 5 | Förderer |
| 6 | Positionierungselement des Haftes (Bohrung) |
| 7 | 1. Anschlagfläche (des Anschlagpositionierers) |
| 8 | 2. Anschlagfläche (des Anschlagpositionierers) |
| 9 | |
| 10 | Anschlagfläche (des Halteelementes) |
| 11 | Markierungselement des Anschlagpositionierers (Anschlagkontur) |
| 12 | Positonierungselement des Haftes (Rippe /Anschlagwulst) |
| 13.1, 13.2 | Markierungselement des Anschlagpositionierers (Stift) |
| 13.1', 13.2' | Markierungselement des Anschlagpositionierers (Stift) |
| 14.1, 14.2 | Gewindehülse |
| 15 | Konturlinie |
| 16 | Sichtkante |
| 17 | Trägerband |
| 18 | Befestigungsschenkel |
| 19 | Halteschenkel |
| 20 | Biegelinie |
| 21 | Vertiefung (von 6) |
| 22 | Linie |
| 23 | Überfangschenkel |
| 24 | Befestigungsschenkel |
| 25 | Halteschenkel |
| 26 | Halter |
| 27 | Längsschlitz |
| 28 | Einhangschenkel |
| 29 | Klemmschenkel |
| 30 | Verbindungssteg |
| 31 | Fußelement |
| 32 | Aussparung |
| 33 | Anschlagelement |
| 34 | Mittelsteg |
| 35.1, 35.2 | Hülsenelement |
| 36 | Führung - Langloch |
| 37 | Nut |
| 38 | Nut |
| 39 | Spitze |
| 40 | Arretierungselement |
| | |
| a, b | Abstand |
| c, d | Abstand |
| P1 | Zuführposition (von 4) |
| P2 | Eintreibposition (von 4) |
| M1 | Mittelpunkt |
| L | Längsachse |
| S | Stellung |

## Patentansprüche

1. Kombination aus einem Haltenelement und einem Anschlagpositionierer (2; 2') für ein Eintreibgerät (3), das mit einem Förderer (5) für stiftförmige Verbindungselemente (4), wie z.B. Schrauben, Nägel oder Nieten, ausgestattet ist, die in eine Eintreibposition (P2) des Eintreibgerätes (3) sukzessive überführbar sind, wobei der Anschlagpositionierer (2; 2') entsprechend einer vorgegebenen Stellung (S) auf einer Folge von gleichen Halteelementen (1; 1') jeweils eindeutig wiederholbar auf diese aufsetzbar ist und in dieser Position das Verbindungselement (4) durch das Halteelement (1; 1') mittels des mit dem Anschlagpositionierer (2; 2') verbundenen Eintreibgerätes (3) eintreibbar ist, **dadurch gekennzeichnet, dass** der Anschlagpositionierer (2; 2') mindestens ein Markierungselement (11; 13.1; 13.2; 13.1'; 13.2') umfasst, das mit mindestens einem Positionierelement (6; 12) des Halteelements (1; 1') korrespondiert, wobei das Markierungselement (13.1; 13.2; 13.1'; 13.2') des Anschlagpositionierers (2; 2') in Form wenigstens eines Stiftes (13.1; 13.2; 13.1'; 13.2') ausgeführt ist, welcher aus der ersten Anschlagfläche (7) des Anschlagpositionierer (2; 2') hervorragt und zu einer Bohrung (6) des Halteelements (1; 1') kompatibel ist.

2. Kombination nach Anspruch 1, **dadurch gekennzeichnet, dass** eine Korrespondenz zwischen Anschlagpositionierer (2; 2') und Halteelement (1; 1') haptisch erzeugbar ist.

3. Kombination nach Anspruch 1, **dadurch gekennzeichnet, dass** das Halteelement (1; 1') mit wenigstens einer Bohrung (6) versehen ist, die eine zur Stellung (S) festgelegte Position hat, in welche Bohrung bei Eintreibposition (P2) des Eintreibgerätes (3) das Verbindungselement (4) einzutreiben ist.

4. Kombination nach Anspruch 1, **dadurch gekennzeichnet, dass** der Anschlagpositionierer (2; 2') eine erste Anschlagfläche (7) umfasst, welche rechtwinklig zur Längsachse (L) eines in Eintreibposition (P2) befindliches Verbindungselementes (4) ausgerichtet ist.

5. Kombination nach Anspruch 4, **dadurch gekennzeichnet, dass** der Anschlagpositionierer (2; 2') eine zweite Anschlagfläche (8) aufweist, welche rechtwinklig zur ersten Anschlagfläche (7) ausgerichtet ist.

6. Kombination nach Anspruch 5, **dadurch gekennzeichnet, dass** der Abstand (a) zwischen der Längsachse (L) des in Eintreibposition (P2) befindlichen Verbindungselementes (4) zur zweiten Anschlagfläche (8) des Anschlagpositionierers (2; 2') mit dem Abstand (b) zwischen einem Mittelpunkt (M1) und der zweiten Anschlagfläche des Halteelements (1; 1') übereinstimmt.

7. Kombination nach einem der vorhergehenden Ansprüche, **dadurch gekennzeichnet, dass** das Markierungselement (11) des Anschlagpositionierers (2; 2') in Form einer Anschlag-Kontur (11) ausgeführt ist, welche zu einer Anschlagwulst (12) des Halteelements (1; 1') kompatibel ist.

8. Kombination nach Anspruch 1 **dadurch gekennzeichnet, dass** der Stift (13.1; 13.2; 13.1'; 13.2') sich zu einer Spitze 39 verjüngt.

9. Kombination nach einem der Ansprüche, 1 oder 8 **dadurch gekennzeichnet, dass** der Stift (13.1; 13.2; 13.1'; 13.2') gegenüber dem Anschlagpositionierer (2; 2') höhenverstellbar gelagert ist.

10. Kombination nach einem der vorhergehenden Ansprüche, **dadurch gekennzeichnet, dass** sowohl eine Anschlagkontur (11) als auch wenigstens ein Stift (13.1; 13.2; 13.1'; 13.2') als Markierungselemente vorgesehen sind.

11. Kombination nach einem der vorhergehenden Ansprüche, **dadurch gekennzeichnet, dass** der Anschlagpositionierer (2; 2') wenigstens eine Sichtkante (16) aufweist, welche sich bei Kompatibilität von Anschlagpositionierer (2; 2') und Halteelement (1; 1') mit wenigstens einer Konturlinie (15) des Halteelements (1; 1') optisch deckt.

12. Eintreibgerät (3), das mit einem Förderer (5) für stiftförmige Verbindungselemente (4), wie z.B. Schrauben, Nägel oder Nieten, ausgestattet ist, die in eine Eintreibposition (P2) des Eintreibgerätes (3) sukzessive überführbar sind, **dadurch gekennzeichnet, dass** das Eintreibgerät (3) eine Kombination aus einem Halteelement und einem Anschlagpositionierer (2; 2') gemäß Anspruch 1 umfasst.

## Claims

1. Combination of a holding element and a stop positioner (2; 2') for a fastener driving tool (3) which is fitted with a delivery device (5) for pin-shaped connecting elements (4), such as e.g. screws, nails or rivets, which can be successively transferred into a driving position (P2) of the fastener driving tool (3), wherein, corresponding to a preset point (S) on a series of identical holding elements (1; 1'), the stop positioner (2; 2') can be placed thereon in a clearly reproducible manner for each of them and, in this position, the connecting element (4) can be driven through the holding element (1; 1') by means of the fastener driving tool (3) connected to the stop positioner (2; 2'), **characterised in that** the stop positioner (2; 2') comprises at least one marking element (11; 13.1; 13.2; 13.1'; 13.2') which corresponds to at least one positioning element (6; 12) of the holding element (1; 1'), wherein the marking element (13.1; 13.2; 13.1'; 13.2') of the stop positioner (2; 2') is formed as at least one pin (13.1; 13.2; 13.1'; 13.2') which protrudes out of the first stop surface (7) of the stop positioner (2; 2') and is compatible with a bore (6) in the holding element (1; 1').

2. Combination as claimed in claim 1, **characterised in that** a correspondence between the stop positioner (2; 2') and holding element (1; 1') can be produced haptically.

3. Combination as claimed in claim 1, **characterised in that** the holding element (1; 1') is provided with at least one bore (6) which has a position which is fixed in relation to the point (S), into which bore the connecting element (4) is to be driven when the fastener driving tool (3) is in the driving position (P2).

4. Combination as claimed in claim 1, **characterised in that** the stop positioner (2; 2') comprises a first stop surface (7) which is oriented at a right angle to the longitudinal axis (L) of a connecting element (4) located in the driving position (P2).

5. Combination as claimed in claim 4, **characterised in that** the stop positioner (2; 2') comprises a second stop surface (8) which is oriented at a right angle to the first stop surface (7).

6. Combination as claimed in claim 5, **characterised in that** the distance (a) between the longitudinal axis (L) of the connecting element (4) located in the driving position (P2) and the second stop surface (8) of the stop positioner (2; 2') coincides with the distance (b) between a middle point (M1) and the second stop surface of the holding element (1; 1').

7. Combination as claimed in any one of the preceding claims, **characterised in that** the marking element (11) of the stop positioner (2; 2') is formed as a stop contour (11) which is compatible with a stop bead (12) of the holding element (1; 1').

8. Combination as claimed in claim 1, **characterised in that** the pin (13.1; 13.2; 13.1'; 13.2') tapers to a tip (39).

9. Combination as claimed in any one of claims 1 or 8, **characterised in that** the pin (13.1; 13.2; 13.1'; 13.2') is mounted so as to be height-adjustable with respect to the stop positioner (2; 2').

10. Combination as claimed in any one of the preceding claims, **characterised in that** both a stop contour (11) and also at least one pin (13.1; 13.2; 13.1'; 13.2') are provided as marking elements.

11. Combination as claimed in any one of the preceding claims, **characterised in that** the stop positioner (2; 2') comprises at least one visible edge (16) which visually coincides with at least one contour line (15) of the holding element (1; 1') when there is compatibility between the stop positioner (2; 2') and holding element (1; 1').

12. Fastener driving tool (3) which is fitted with a delivery device (5) for pin-shaped connecting elements (4), such as e.g. screws, nails or rivets, which can be successively transferred into a driving position (P2) of the fastener driving tool (3), **characterised in that** the fastener driving tool (3) comprises a combination of a holding elements and a stop positioner (2; 2') as claimed in claim 1.

## Revendications

1. Combinaison composée d'un élément de maintien et d'un dispositif de positionnement de butée (2 ; 2') pour un appareil d'enfoncement (3), qui est équipé d'un convoyeur (5) pour des éléments de liaison (4) en forme de tige, comme par exemple des vis, des clous ou des rivets, qui peuvent être transférés successivement dans une position d'enfoncement (P2) de l'appareil d'enfoncement (3), dans lequel le dispositif de positionnement de butée (2 ; 2') peut être placé conformément à une position (S) prédéfinie sur une série d'éléments de maintien (1 ; 1') identiques respectivement clairement de manière répétitive sur ceux-ci et dans cette position, l'élément de liaison (4) peut être enfoncé à travers l'élément de maintien (1 ; 1') au moyen de l'appareil d'enfoncement (3) relié au dispositif de positionnement de butée (2, 2'), **caractérisée en ce que** le dispositif de positionnement de butée (2 ; 2') comprend au moins un élément de marquage (11 ; 13.1 ; 13.2 ; 13.1' ; 13.2'), qui correspond à au moins un élément de positionnement (6 ; 12) de l'élément de maintien (1 ; 1'), dans lequel l'élément de marquage (13.1 ; 13.2 ; 13.1' ; 13.2') du dispositif de positionnement de butée (2 ; 2') est réalisé sous la forme d'au moins une tige (13.1 ; 13.2 ; 13.1' ; 13.2'), laquelle dépasse de la première surface de butée (7) du dispositif de positionnement de butée (2 ; 2') et est compatible avec un alésage (6) de l'élément de maintien (1 ; 1').

2. Combinaison selon la revendication 1, **caractérisée en ce qu'**une correspondance entre le dispositif de positionnement de butée (2 ; 2') et l'élément de maintien (1 ; 1') peut être générée de manière haptique.

3. Combinaison selon la revendication 1, **caractérisée en ce que** l'élément de maintien (1 ; 1') est pourvu d'au moins un alésage (6), qui a une position fixée par rapport à la position (S), dans lequel alésage l'élément de liaison (4) est à enfoncer dans le cas de la position d'enfoncement (P2) de l'appareil d'enfoncement (3).

4. Combinaison selon la revendication 1, **caractérisée en ce que** le dispositif de positionnement de butée (2 ; 2') comprend une première surface de butée (7), laquelle est orientée à angle droit par rapport à l'axe longitudinal (L) d'un élément de liaison (4) se trouvant en position d'enfoncement (P2).

5. Combinaison selon la revendication 4, **caractérisée en ce que** le dispositif de positionnement de butée (2 ; 2') présente une seconde surface de butée (8), laquelle est orientée à angle droit par rapport à la première surface de butée (7).

6. Combinaison selon la revendication 5, **caractérisée en ce que** la distance (a) entre l'axe longitudinal (L) de l'élément de liaison (4) se trouvant en position d'enfoncement (P2) par rapport à la seconde surface de butée (8) du dispositif de positionnement de butée (2 ; 2') coïncide avec la distance (b) entre un point central (M1) et la seconde surface de butée de l'élément de maintien (1 ; 1').

7. Combinaison selon l'une quelconque des revendications précédentes, **caractérisée en ce que** l'élément de marquage (11) du dispositif de positionnement de butée (2 ; 2') est réalisé sous la forme d'un contour de butée (11), lequel est compatible avec un bourrelet de butée (12) de l'élément de maintien (1 ; 1').

8. Combinaison selon la revendication 1,
**caractérisée en ce que** la tige (13.1 ; 13.2 ; 13.1' ; 13.2') se rétrécit en une pointe (39).

9. Combinaison selon l'une quelconque des revendications 1 ou 8, **caractérisée en ce que** la tige (13.1 ; 13.2 ; 13.1' ; 13.2') est montée de manière ajustable en hauteur par rapport au dispositif de positionnement de butée (2 ; 2').

10. Combinaison selon l'une quelconque des revendications précédentes, **caractérisée en ce qu'**aussi bien un contour de butée (11) qu'au moins une tige (13.1 ; 13.2 ; 13.1' ; 13.2') sont prévus en tant qu'éléments de marquage.

11. Combinaison selon l'une quelconque des revendications précédentes, **caractérisée en ce que** le dispositif de positionnement de butée (2 ; 2') présente au moins une arête visible (16), laquelle concorde de manière optique avec au moins une ligne de contour (15) de l'élément de maintien (1 ; 1') en cas de compatibilité du dispositif de positionnement de butée (2 ; 2') et de l'élément de maintien (1 ; 1').

12. Appareil d'enfoncement (3), qui est équipé d'un convoyeur (5) pour des éléments de liaison (4) en forme de tige, comme par exemple des vis, des clous ou des rivets, qui peuvent être transférés successivement dans une position d'enfoncement (P2) de l'appareil d'enfoncement (3), **caractérisé en ce que** l'appareil d'enfoncement (3) comprend une combinaison composée d'un élément de maintien et d'un dispositif de positionnement de butée (2 ; 2') selon la revendication 1.
